# EUROPÄISCHE PATENTSCHRIFT

(11) **EP 2 257 763 B1**
(45) Veröffentlichungstag und Bekanntmachung des Hinweises auf die Patenterteilung: **29.05.2013**
(21) Anmeldenummer: 09724899.1
(22) Anmeldetag: 06.03.2009
(51) Int. Cl.: F41A 9/27, F41A 9/49, F41C 3/14

(54) **FUNKTIONSSTEUERUNG FÜR DAS ZUFÜHREN EINER MUNITION IN EIN WAFFENROHR**
FUNCTIONAL CONTROL FOR THE INTRODUCTION OF AMMUNITION INTO A WEAPON BARREL
COMMANDE FONCTIONNELLE PERMETTANT L'INTRODUCTION D'UNE MUNITION DANS UN CANON

(30) Priorität: 26.03.2008 DE 102008015892
(43) Veröffentlichungstag der Anmeldung: 08.12.2010
(73) Patentinhaber: Rheinmetall Waffe Munition GmbH, 29345 Unterlüss (DE)
(72) Erfinder: SCHNEIDER, Hubert, 78661 Dietingen (DE)
(74) Vertreter: Dietrich, Barbara
(86) Internationale Anmeldenummer: PCT/EP2009/001602
(87) Internationale Veröffentlichungsnummer: WO 2009/118093

(56) Entgegenhaltungen:
- DE-A1-102006 022 622
- JP-A- 59 086 746
- US-A- 1 077 135
- US-A- 2 950 652
- US-A- 3 889 572
- US-A- 5 499 567

## Beschreibung

In der DE 10 2006 022 622 A1 wird eine lineare Zuführung der Munition in ein Waffenrohr bzw. Patronenlager beschrieben, welche eine zur Funktionssteuerung verwendete Steuerkulisse in der horizontalen Ebene parallel zum Weg eines geradlinig zu führenden Verschlusses der Verschlusswaffe aufweist. Diese wirkt funktional mit einer so genannten gleichfalls in der horizontalen Ebene liegenden Antriebskulisse zum Führen eines mit dem Verschluss verbundenen Mittels zusammen. Die Antriebskulisse ist in einem bewegbaren Schieber integriert, welcher seinerseits durch einen universell gestaltbaren Antrieb verstellt wird. Für eine Verriegelung des Verschlusses ist des Weiteren eine Verriegelungskulisse vorgesehen, die bevorzugt zusammen mit der Antriebskulisse in dem bewegbaren Schieber eingebunden ist. In diese Verriegelungskulisse kann ein Bolzen eines vorzugsweise waffenseitig angeordneten Verriegelungsringes eingreifen. Dieser Bolzen bewegt seinerseits dann den Verriegelungsring. Innerhalb der miteinander wirkenden Steuerkulisse und der Antriebskulisse wird ein Pleuel oder dergleichen durch die Kulissen und den Schieber entlang dieser Kulissen zwangsgeführt. Mit diesem Pleuel wird der Verschluss hin und her bewegt.

Die US 3 889 572 beschreibt eine Funktionssteuerung gemäß Oberbegriff des unabhängigen Anspruchs 1.

Eine Nutzung für eine Trommelwaffe ist weder angedacht noch damit möglich.

Hier stellt sich die Erfindung die Aufgabe, eine Funktionssteuerung für eine Trommelwaffe aufzuzeigen, mit der ein einfaches Zuführen der Munition in ein Waffenrohr erreicht werden kann.

Gelöst wird die Aufgabe durch die Merkmale des Patentanspruchs 1. Vorteilhafte Ausführungen sind in den Unteransprüchen aufgeführt.

Der Erfindung liegt die Idee zugrunde, die Funktionssteuerung ebenfalls mittels Kulissen und in diesen geführten Pleuels zu realisieren. Die Funktionssteuerung selbst umfasst dabei das Zuführen einer Munition in die Trommel bzw. das jeweilige Patronenlager und die Schaltung einer Trommel zur Verstellung selbiger. Beide Pleuel werden durch einen gemeinsamen Schieber betätigt bzw. in den Kulissen des Schiebers geführt. In einer der Kulissen befindet sich somit der Pleuel, das mit einem Schaltschieber zusammenwirkt, in der anderen Kulisse wird der Pleuel des Zuführschiebers geführt. Der Schieber bzw. die darin eingebundenen Kulissen selbst sind vorzugsweise bzw. wenigstens in zwei Ebenen aufgeteilt, wobei die beiden Ebenen zueinander verstellbar (verschiebbar) sind. Eine weitere Aufteilung wäre möglich, wird jedoch als nicht notwendig angesehen.

Der Schaltschieber bzw. Nocken des Schaltschiebers der Trommel wird seinerseits in einer Schaltkurve geführt, die umfangsseitig auf der Trommel eingebunden ist. In Weiterführung der Erfindung kann durch Aufteilung dieser Schaltkurve die Trommellänge auf die maximale Patronenlänge reduziert bzw. minimiert werden. Das macht diesen Bereich kleiner bauend.

In einer besonderen Ausführung ist die Trommel in einem geschlossenen Gehäuse untergebracht. In diesem Fall wird die Munition von vorne in das Patronenlager der Trommel eingebracht.

Anhand eines Ausführungsbeispiels mit Zeichnungen soll die Erfindung näher erläutert werden. Es zeigt:
- Fig. 1: ein Teil einer Waffe in einer Schnittdarstellung mit den wesentlichen Elementen zur Erläuterung,
- Fig. 2: eine Draufsicht auf die Waffe,
- Fig. 3: eine schematische Abfolge der Trommelbewegung,
- Fig. 4: eine Darstellung der Trommelschaltung nach einem bevorzugten Ausführungsbeispiel,
- Fig. 5: eine Schnittdarstellung im Schnitt A-A aus Fig.1 mit angebrachtem Magazin,
- Fig. 6: eine vergrößerte Darstellung aus Fig. 5 ohne Magazin,
- Fig. 7: eine bevorzugte Ausführung mit einem Wendelmagazin gegenläufig zur Trommel.

In Fig. 1 erkennbar sind die für die Erläuterung wesentlichen Teile einer sonst nicht detaillierter dargestellten Waffe 1 mit Waffenlauf 2 aufgezeigt.

Die Waffe 1 umfasst eine Trommel 3, die in dieser Ausführung sich dadurch auszeichnet, dass sie ein geschlossenes Gehäuse 4 besitzt. In diesem integriert sind vorzugsweise vier Patronenlager 5 zur Aufnahme einer von vorne (P) zuführbaren Munition (21, Fig. 2). Hinten abgeschlossen wird die Trommel 3 durch einen vorzugsweise gehäuseeigenen Deckel bzw. Stoßboden 6.

Die Trommel 3 beisitzt umfangsseitig eine Trommelschaltung in Form einer Führungskurve 20 und wird durch einen Schaltschieber 7 gedreht. Das Besondere in der in diesem Ausführungsbeispiel bevorzugten Variante ist, dass die Trommelschaltung bzw. die Führungskurve 20 geteilt ist. Dazu weist der Schaltschieber 7 zwei Nocken 8, 9 auf, wobei der hintere Nocken 8 höhenbeweglich, vorzugsweise federnd gelagert ist. Mit dem Schaltschieber 7 verbunden ist ein Pleuel 10.

Ist die Führungskurve 20 hingegen ungeteilt, benötigt der Schaltschieber 7 seinerseits nur einen Nocken 8.

Mit diesen Elementen funktional über den Pleuel 10 ist ein weiter vorne am Waffenlauf 2 eingebundener und in zwei Ebenen geteilter Schieber 11 mit zwei oberen Steuerkurven 11 a, 11 b und zwei unteren Steuerkurven 11 c, 11 d verbunden, die obere Steuerkurve 11 a und die untere Steuerkurve 11 c mit dem Pleuel 10 des Schaltschiebers 7 und die Steuerkurven 11 b, 11 d mit einem Pleuel 13 eines Zuführschiebers 14 (Fig. 2) für die Munition 21 zusammen arbeiten. Die Steuerkurven 11a und 11 c sowie 11 b und 11 d haben eine, mit einem Hockeyschläger vergleichbare Kurvenführung und ergänzen sich funktional. Die obere Ebene des Schiebers 11 ist bewegbar. Eine Draufsichtdarstellung dazu ist der Fig. 2 entnehmbar.

Insbesondere anhand der Fig. 3 soll der Ablauf des Ladens bzw. Zuführens der Munition 21 der Waffe 1 veranschaulicht werden. Wenngleich die Waffe 1 hier als eigen angetriebene Waffe (Gasdruck) dargestellt ist, kann auch eine andere Antriebsart (fremd angetrieben) verwendet werden.

Durch den Antrieb, hier ein Gaskolben 22 (alternativ auch Fremdantrieb möglich), wird die sich vorher in seiner Ausgangsstellung (Fig. 3a) befindliche obere Ebene des Schiebers 11 zur unteren Ebene des Schiebers 11 verstellt (Fig. 3b). Mit dieser Verstellung fährt die Steuerkurve 11a am Pleuel 10 entlang, während der Pleuel 10 selber stehen bleibt. Der Pleuel 13 hingegen wird durch die Steuerkurve 11 b bewegt und damit auch der Zuführschieber 14. In etwa zeitgleich erreichen der Pleuel 10 als auch der Pleuel 13 den Umkehrpunkt U in ihren oberen Steuerkurven 11a, 11 b (Fig. 3c), die Munition 21 ist zugeführt. Nunmehr wirken die unteren, feststehenden Steuerkurven 11c, 11d. Der Zuführschieber 14 bleibt stehen, da der Pleuel 13 abgelegt und nicht weiter bewegt wird, der Schaltschieber 7 hingegen wird durch den in der Steuerkurve 11a weiter verstellten Pleuel 10 bewegt. Mit Einnahme des gemeinsamen Endpunktes E in der unteren als auch oberen Ebene, beide Pleuels 10, 13 haben innerhalb ihrer Schaltkurven 11a, 11 c, bzw. 11 b, 11 d ihre Entstellung eingenommen, fährt die obere Ebene des Schieber 11 wieder zurück (Fig. 3d), der Schaltschieber 7 führt über die Nocken 8, 9 die Trommelbewegung bzw. Trommelschaltung beispielsweise um 45° aus (bei vier Patronenlager 5) (Fig. 3e). Erreicht der Pleuel 10 das Ende seiner unteren Steuerkurve 11 c und den Umkehrpunkt U in seiner oberen Steuerkurve 11a, befindet sich das System in der Schussposition S. Danach läuft der Schieber 11 zurück, nimmt über den Pleuel 13 den Zuführschieber 14 in die so genannte Ausgangsstellung und damit in die Zündstellung mit (Fig. 3f).

Der Ablauf wiederholt sich zum Neuladen und Auslösen.

In der bevorzugten Ausführung ist die Trommelschaltung 20 als geteilte Trommelkurve vorgesehen. Dies ermöglicht die Verkürzung der Trommel 3 auf die Patronenlänge. Näher dargestellt ist diese Ausführungsvariante in Fig. 4, aus dieser sind beide Versionen erkennbar.

Der hintere federnde Nocken 8 befindet sich in der Ausgangsstellung (keine Patrone 21 zugeführt) im Eingriff mit der hinteren Führungskurve 20.1, der vordere Nocken 9 derzeit noch nicht. Durch Bewegen des Schaltschiebers 7 (mittels Pleuel 10) wird der Nocken 8 entlang dieser Führungskurve 20.1 geführt. Noch bevor der Nocken 8 aus dieser austritt, kommt der zweite Nocken 9 in Eingriff mit der vorderen Führungskurve 20.2. Die Bewegung des Schaltschiebers 8 wird nun durch die Gestaltung der vorderen Führungskurve 20.2 definiert. In diese ist zur Totpunktverlagerung und Vermeidung von Störungen eine so genannte Handschaltkurve H in Form einer Schräge eingebunden, wodurch kein Totpunkt verursacht werden kann. Damit der hintere Nocken 8 nicht aus seiner Führungskurve 20.1 bei der Bewegungsumkehrung ausbrechen kann, ist eine seitliche Erhöhung in der Führungskurve 20.1 vorgesehen.

Vor Austritt des Nockens 9 aus der vorderen Führungskurve 20.2 greift wieder der hintere Nocken 8 in das Geschehen, d.h., in die hintere Führungskurve 20.1 ein und nimmt zusammen mit dem Schaltschieber 7 die Ausgangsstellung 0° - Schussauslösung S - ein. Ist ein Dauerfeuer eingestellt, liegt die Ausgangsstellung leicht differenziert gegenüber der ursprünglichen Ausgangsstellung weiter vorne (Fig. 4a). Dieser Effekt kann ausgenutzt werden, um die laufenden Massen dem Rückstoß des nächstfolgenden Schusses entgegenzustellen.

Mit dem Weg des Schiebers 7 nach hinten wird die Trommel 3 somit um 45° gedreht, mit der Vorwärtsbewegung des Schiebers 7 erfolgt die Drehung der Trommel 3 um die restlichen 45°. Diese Winkelgrade der notwendigen Drehung der Trommel 3 bestimmen sich aus der Anzahl der vorhandenen Patronenlagern 5 in einer Trommel, so dass bei einer anderen Anzahl von Patronenlagern 5 als die beschriebenen vier, die Kurvengestaltung der geteilten Führungskurve 20 anzupassen wäre.

Die Summe beider Führungskurven 20.1 und 20.2 zu einer gemeinsamen Trommelkurve 20 ergäbe hingegen die einfachste Variante. Dabei würde sich die vordere Führungskurve 20.2 an die hintere Führungskurve 20.1 übergangslos anschließen und nur der eine Nocken 8 die gemeinsame Führungskurve 20 abfahren. Auf den Nocken 9 kann dann verzichtet werden.

In Fig. 5 ist eine Schnittdarstellung im Schnitt A-A aus Fig. 1. dargestellt, die in Fig. 6 teilweise vergrößert dargestellt ist und vorteilhafte Anbindungen an der Waffe 1 zeigen. Mit 15 ist eine Lagerung des Waffenrücklaufes gekennzeichnet, die durch die Schaftintegration der Führungsschiene eine sehr einfache aber effektive Lagerung bewirkt. Mit Z ist die Zuführposition, mit S die Schussposition und mit A die Auswurfposition bezeichnet. Ein Magazin 16 bevorratet die zuzuführende Munition 21. Diese Ausführung benötigt keine schrittweise Zuführung der Munition 21 in die Schussposition, jedoch kann alternativ zwischen der Patronenzuführung und dem Magazinantrieb gleichfalls eine Steuerkurve eingebunden werden, durch die eine getaktete Zuführung realisiert werden kann.

Fig. 7 zeigt in einer bevorzugten Ausführung die Einbindung eines Wendelmagazins 16', welches gegenläufig zur Trommel 3 wirkend angebracht einen Drehmomentausgleich bewirkt.

## Patentansprüche

1. Funktionssteuerung für das Zuführen einer Munition (21) in ein Waffenrohr (2), wobei die Funktionssteuerung eine Trommel (3) und einen Schaltschieber (7) aufweist, die Trommel (3) umfangsseitig eine Trommelschaltung in Form einer Führungskurve (20) aufweist und über den Schaltschieber (7) mit wenigstens einem Nocken (8) gedreht wird, **dadurch gekennzeichnet, dass**
● ein vorzugsweise am Waffenlauf (2) eingebundener und in wenigstens zwei Ebenen geteilter Schieber (11) mit wenigstens zwei oberen Steuerkurven (11a, 11 b) und wenigstens zwei unteren Steuerkurven (11 c, 11 d) vorgesehen ist,
● der Schaltschieber (7) mit einem Pleuel (10) und ein Zuführschieber (14) für die Munition (21) über einen weiteren Pleuel (13) mit diesem Schieber (11) verbunden ist, wobei
● die erste obere Steuerkurve (11a) und die erste untere Steuerkurve (11 c) mit dem Pleuel (10) und die zweite obere Steuerkurve (11b) sowie die zweite untere Steuerkurve (11d) mit dem weiteren Pleuel (13) des Zuführschiebers (14) zusammen arbeiten und
● wenigstens eine Ebene des Schiebers (11) bewegbar ist.

2. Funktionssteuerung nach Anspruch 1, **dadurch gekennzeichnet, dass** die Steuerkurven (11a, 11c, 11b, 11d) des Schiebers (11) eine, mit einem Hockeyschläger vergleichbare Kurvenführung haben und sich funktional ergänzen.

3. Funktionssteuerung nach Anspruch 1 oder 2, **dadurch gekennzeichnet, dass** zur Vermeidung von Störungen eine so genannte Handschaltkurve (H) in Form einer Schräge eingebunden, wodurch kein Totpunkt verursacht werden kann.

4. Funktionssteuerung nach einem der Ansprüche 1 bis 3, **dadurch gekennzeichnet, dass**, damit der Nocken (8) nicht aus seiner Führungskurve (20) bei der Bewegungsumkehrung ausbrechen kann, ist eine seitliche Erhöhung in der Führungskurve (20) vorgesehen.

5. Funktionssteuerung nach einem der Ansprüche 1 bis 4, **dadurch gekennzeichnet, dass** die Trommelschaltung (20) als geteilte Trommelkurven (20.1, 20.2) ausgeführt ist.

6. Funktionssteuerung nach Anspruch 5, **dadurch gekennzeichnet, dass** der Schaltschieber (7) wenigstens zwei Nocken (8, 9) aufweist, wobei der eine Nocken (8) in der einen Trommelkurve (20.1) und der weitere Nocken (9) in der anderen Trommelkurve (20.2) funktional wirken.

7. Funktionssteuerung nach einem der Ansprüche 1 bis 6, **dadurch gekennzeichnet, dass** ein Magazin (16) zur Bevorratung der zuzuführenden Munition (21) eingebunden ist.

8. Funktionssteuerung nach Anspruch 7, **dadurch gekennzeichnet, dass** die Einbindung eines Wendelmagazins (16') vorgesehen ist, welches gegenläufig zur Trommel (3) wirkend angebracht einen Drehmomentausgleich bewirkt.

## Claims

1. Functional control for the feeding of ammunition (21) into a weapon barrel (2), the functional control having a cylinder (3) and a switching slider (7), which cylinder (3) has on the periphery thereof a cylinder indexing mechanism in the form of a guide cam (20) and is turned by means of the switching slider (7) having at least one stud (8), **characterized in that**
● a slider (11), which is preferably incorporated on the weapon barrel (2) and divided into at least two levels, is provided with at least two upper control cams (11a, 11b) and at least two lower control cams (11c, 11d),
● the switching slider (7) is connected to a connecting rod (10) and a feeding slider (14) for the ammunition (21) is connected to said slider (11) by means of a further connecting rod (13), wherein
● the first upper control cam (11a) and the first lower control cam (11c) cooperate with the connecting rod (10) and the second upper control cam (11b) and the second lower control cam (11d) cooperate with the further connecting rod (13) of the feeding slider (14) and
● at least one level of the slider (11) is movable.

2. Functional control according to Claim 1, **characterized in that** the control cams (11a, 11c, 11b, 11d) of the slider (11) have a curved guidance comparable to a hockey stick and functionally complement one another.

3. Functional control according to Claim 1 or 2, **characterized in that**, to avoid disturbances, a so-called manual switching cam (H) in the form of a bevel is incorporated, whereby no dead centre can be brought about.

4. Functional control according to one of Claims 1 to 3, **characterized in that**, in order that the stud (8) cannot break out from its guide cam (20) during the reversal of movement, a lateral elevation is provided in the guide cam (20).

5. Functional control according to one of Claims 1 to 4, **characterized in that** the cylinder indexing mechanism (20) is configured as divided cylinder cams (20.1, 20.2).

6. Functional control according to Claim 5, **characterized in that** the switching slider (7) has at least two studs (8, 9), wherein the one stud (9) functionally acts in the one cylinder cam (20.1) and the other stud (9) functionally acts in the other cylinder cam (20.2).

7. Functional control according to one of Claims 1 to 6, **characterized in that** a magazine (16) for storing the ammunition (21) to be fed is incorporated.

8. Functional control according to Claim 7, **characterized in that** the incorporation of a spiral magazine (16') is provided, bringing about torque compensation by being fitted so as to act counter to the cylinder (3).

## Revendications

1. Commande fonctionnelle permettant l'introduction d'une munition (21) dans un canon (2), la commande fonctionnelle présentant un tambour (3) et un tiroir de commutation (7), le tambour (3) présentant, du côté de la périphérie, une commutation de tambour sous la forme d'une courbe de guidage (20) et étant tourné par le biais du tiroir de commutation (7) avec au moins une came (8), **caractérisée en ce que**
- un tiroir (11) de préférence incorporé au fût de canon (2) et divisé en au moins deux plans est pourvu d'au moins deux courbes de commande supérieures (11a, 11b) et d'au moins deux courbes de commande inférieures (11c, 11d),
- le tiroir de commutation (7) est connecté à une bielle (10) et un tiroir d'alimentation (14) pour la munition (21) est connecté par le biais d'une bielle supplémentaire (13) à ce tiroir (11),
- la première courbe de commande supérieure (11a) et la première courbe de commande inférieure (11c) coopèrent avec la bielle (10) et la deuxième courbe de commande supérieure (11b) ainsi que la deuxième courbe de commande inférieure (11d) coopèrent avec la bielle supplémentaire (13) du tiroir d'alimentation (14), et
- au moins un plan du tiroir (11) est déplaçable.

2. Commande fonctionnelle selon la revendication 1, **caractérisée en ce que** les courbes de commande (11a, 11c, 11b, 11d) du tiroir (11) ont une allure de courbe comparable à une crosse de hockey et se complètent fonctionnellement.

3. Commande fonctionnelle selon la revendication 1 ou 2, **caractérisée en ce que** pour réduire des perturbations, une courbe dite de commutation manuelle (H) en forme de biseau est incorporée afin qu'il ne puisse pas se produire de point mort.

4. Commande fonctionnelle selon l'une quelconque des revendications 1 à 3, **caractérisée en ce qu'**un rehaussement latéral dans la courbe de guidage (20) est prévu pour éviter que la came (8) ne puisse ressortir de sa courbe de guidage (20) lors de l'inversion du mouvement.

5. Commande fonctionnelle selon l'une quelconque des revendications 1 à 4, **caractérisée en ce que** la commutation de tambour (20) est réalisée sous forme de courbes de tambour séparées (20.1, 20.2).

6. Commande fonctionnelle selon la revendication 5, **caractérisée en ce que** le tiroir de commutation (7) présente au moins deux cames (8, 9), l'une des cames (8) agissant fonctionnellement dans l'une des courbes de tambour (20.1) et l'autre came (9) agissant fonctionnellement dans l'autre courbe de tambour (20.2).

7. Commande fonctionnelle selon l'une quelconque des revendications 1 à 6, **caractérisée en ce qu'**un magasin (16) pour le stockage de la munition à acheminer (21) est incorporé.

8. Commande fonctionnelle selon la revendication 7, **caractérisée en ce que** l'incorporation d'un magasin en spirale (16') est prévue, celui-ci étant monté de manière à agir en sens inverse par rapport au tambour (3) et provoquant une compensation de couple.
